# EUROPÄISCHE PATENTANMELDUNG

(11) **EP 4 495 326 A1**
(43) Veröffentlichungstag der Anmeldung: **22.01.2025**
(21) Anmeldenummer: 24187860.2
(22) Anmeldetag: 10.07.2024
(51) Int. Cl.: E02D 3/074, B06B 1/16, E01C 19/38

(54) **BODENVERDICHTUNGSVORRICHTUNG UND PHASENVERSTELLBARER UNWUCHTERREGER MIT ZWEI ANGETRIEBENEN WELLEN**

(30) Priorität: 17.07.2023 DE 102023118809
(71) Anmelder: Wacker Neuson Produktion GmbH & Co. KG, 85084 Reichertshofen (DE)
(72) Erfinder: RUPP, Ferdinand, 87634 Obergünzburg (DE)
(74) Vertreter: Müller Hoffmann & Partner

(57) **Zusammenfassung**

Es wird ein Unwuchterreger angegeben, mit wenigstens zwei parallel zueinander angeordneten Unwuchtwellen (21, 22); wobei jede der Unwuchtwellen (21, 22) einen eigenen, separat ansteuerbaren Antrieb (23, 24) zum Erzeugen eines Antriebsdrehmoments aufweist; wobei eine Kopplungseinrichtung (27) vorgesehen ist, zum gegenläufig drehbaren Koppeln der beiden Unwuchtwellen (21, 22); wobei die Kopplungseinrichtung (27) eine Spieleinrichtung (31) aufweist, zum Ermöglichen eines gezielten Spiels der Drehstellungen der beiden Unwuchtwellen (21, 22) zueinander; und wobei durch die Spieleinrichtung (31) ein Spiel zwischen den beiden Unwuchtwellen (21, 22) mit einem vorgegebenen Drehwinkel ermöglicht wird, wobei der Drehwinkel aus einem Drehwinkelbereich zwischen 45° und 315° ausgewählt ist.

## Beschreibung

Die Erfindung betrifft einen Unwuchterreger mit zwei parallel angetriebenen Wellen sowie eine Bodenverdichtungsvorrichtung, die den Unwuchterreger nutzt.

Derartige Bodenverdichtungsvorrichtungen sind bekannt und werden häufig auch als Vibrationsplatte oder Rüttelplatte bezeichnet. Sie weisen typischerweise eine Obermasse und eine Untermasse auf, die üblicherweise durch als Schwingungsentkopplungsvorrichtung dienende Gummipuffer miteinander verbunden sind.

Bei bekannten Vibrationsplatten ist auf der Obermasse ein Antrieb in Form eines Verbrennungsmotors vorgesehen. Zudem kann eine Deichsel mit einem Führungsbügel an der Obermasse befestigt sein, mit deren Hilfe der Bediener die Vibrationsplatte steuert. Auf der Untermasse ist ein Unwuchterreger vorgesehen, der zur Erzeugung von Schwingungen dient, die über eine ebenfalls an der Untermasse vorgesehene Bodenkontaktplatte in den zu verdichtenden Boden eingeleitet werden.

Vor allem bei kleinen und mittelgroßen Vibrationsplatten wird die Leistung des Antriebsmotors mit Hilfe eines Riementriebs auf den Unwuchterreger an der Unwuchtmasse übertragen. Zudem kann an dem als Antriebsmotor dienenden Verbrennungsmotor eine Fliehkraftkupplung angeflanscht sein, damit der Unwuchterreger bei niedrigen Motordrehzahlen noch von dem Motor entkoppelt ist.

Der Unwuchterreger selbst weist häufig zwei parallel zueinander angeordnete, gegenläufig drehbare Unwuchtwellen auf, die jeweils exzentrisch angeordnete Gewichte (Unwuchtmassen) tragen, um bei Rotation der Unwuchtwellen die gewünschten Schwingungen erzielen zu können.

Durch Veränderung der Phasenlage der Unwuchtwellen zueinander, insbesondere durch Veränderung der Winkelstellung der Unwuchtwellen und damit der jeweiligen Unwuchtmassen zueinander, kann die Richtung eines resultierenden Kraftvektors verändert werden. Auf diese Weise ist eine Reversibilität der Vibrationsplatte möglich, so dass die Vibrationsplatte vorwärts und rückwärts verfahren werden kann. Zudem kann auch eine Standrüttelung erreicht werden.

Beispiele für derart aufgebaute Unwuchterreger finden sich in der DE 24 09 417 A und der DE 30 43 719 A1.

Aus der DE 10 2020 102 949 A1 ist zudem ein Unwuchterreger bekannt, bei dem an der Untermasse ein Elektromotor zum Antreiben des Unwuchterregers vorgesehen ist, wobei der Elektromotor in den Unwuchterreger integriert ist.

Auch dieser Unwuchterreger ermöglicht eine Richtungsumschaltung. Dabei wird eine der Unwuchtwellen elektromotorisch angetrieben, während die zweite gegenläufig über eine Stirnradverzahnung angetrieben wird, wobei sich eines der Stirnräder relativ zu seiner Unwuchtwelle um ca. 180° drehen lässt. Zu diesem Zweck ist eine Spiral- bzw. Drallnut vorgesehen. Die relative Verstellung erfolgt dabei über einen hydraulisch in Axialrichtung betätigten, drehentkoppelten Kolben, der einen Schaltstift hält, der wiederum in die Drallnut eingreift. Der zum Umschaltvorgang benötigte Hydraulikdruck wird z.B. in einem Geberzylinder an der Führungsdeichsel mittels Kolben mit Zahnstange, Zahnradwelle und Umschaltbügel erzeugt. Bei Vibrationsplatten mit hydraulischem Antrieb kann er auch von der Bordhydraulik bereitgestellt werden.

Für die beschriebene Phasenverstellung des Unwuchterregers, die insbesondere für die Richtungsumschaltung bzw. Reversibilität der Vibrationsplatte erforderlich ist, werden zahlreiche, vergleichsweise teure Komponenten benötigt. Dazu gehören z.B. Deichselkopf mit Geberzylinder, Zahnradwelle, Geberkolben mit Zahnstange, Dichtungen, Hydraulikschlauch, Verstellzylinder, Verstellkolben, Drehentkopplung, Kolben mit Schaltstift sowie Verstellhülsen mit Drallnut. Zudem kann die für die Phasenverstellung notwendige Hydraulik anfällig für Verschmutzung z.B. durch Späne sein.

Der Erfindung liegt die Aufgabe zugrunde, einen Unwuchterreger mit einem vereinfachten Aufbau anzugeben, der dennoch die gleichen Funktionen wie ein aufwändiger aufgebauter Unwuchterreger erbringt.

Die Aufgabe wird erfindungsgemäß durch einen Unwuchterreger mit den Merkmalen von Anspruch 1 gelöst. Vorteilhaft kann der Unwuchterreger in einer in einem nebengeordneten Anspruch angegebenen Bodenverdichtungsvorrichtung eingesetzt werden. Vorteilhafte Ausgestaltungen sind in den abhängigen Ansprüchen definiert.

Es wird ein Unwuchterreger mit wenigstens zwei parallel zueinander angeordneten Unwuchtwellen angegeben, wobei jede der Unwuchtwellen einen eigenen, separat ansteuerbaren Antrieb zum Erzeugen eines Antriebsdrehmoments aufweist; wobei eine Kopplungseinrichtung vorgesehen ist, zum gegenläufig drehbaren Koppeln der beiden Unwuchtwellen; und wobei die Kopplungseinrichtung eine Spieleinrichtung aufweist, zum Ermöglichen eines gezielten Spiels der Drehstellungen der beiden Unwuchtwellen zueinander.

Durch die Spieleinrichtung kann z.B. ein Spiel zwischen den beiden Unwuchtwellen mit einem vorgegebenen Drehwinkel ermöglicht werden, wobei der Drehwinkel aus einem Drehwinkelbereich zwischen 45° und 315° ausgewählt ist. Dies wird später noch im Einzelnen und auch mit weiteren Beispielen erläutert.

Die Unwuchtwellen bestehen aus einem Wellenabschnitt, auf dem eine oder mehrere Unwuchtmassen angeordnet sind. Zum Beispiel kann auf einer Unwuchtwelle eine fest darauf montierte Unwuchtmasse angeordnet sein, die aus mehreren Teilunwuchtmassen bestehen kann. So ist es auch möglich, die (Gesamt-)Unwuchtmasse in Form von mehreren Teilunwuchtmassen über die Länge der Unwuchtwelle zu verteilen. Zum Beispiel können die Teilunwuchtmassen jeweils an den beiden Stirnseiten der Unwuchtwelle angebracht werden. Die Unwuchtwellen sind in einem gemeinsamen Erregergehäuse drehbar gelagert.

Ein Beispiel für eine solche Unwuchtwelle ist z.B. in der DE 10 2020 102 949 A1 gezeigt. Dort ist auch gezeigt, dass die Unwuchtwelle durch einen direkt in die Unwuchtwelle integrierten Elektromotor angetrieben werden kann. Während aber in der DE 10 2020 102 949 A1 nur eine von zwei Unwuchtwellen durch einen Elektromotor angetrieben ist, während die andere, zweite Unwuchtwelle durch eine Kopplungseinrichtung gekoppelt mitgeschleppt wird, sind erfindungsgemäß beide Unwuchtwellen mit einem eigenen Antrieb ausgestattet. Der Antrieb kann ebenfalls in Form eines Elektromotors in die jeweilige Unwuchtwelle integriert werden. Ebenso ist es auch möglich, die beiden Antriebe getrennt von den Unwuchtwellen vorzusehen, wobei dann geeignete Drehmomentübertragungsvorrichtungen (z.B. Riementrieb oder hydraulisch) bereitgestellt werden müssen.

Jede Unwuchtwelle verfügt somit über einen eigenen, separat ansteuerbaren Antrieb.

Die Kopplungseinrichtung erlaubt eine mechanisch gegenläufig, z.B. formschlüssig gegenläufig drehbare Kopplung der beiden Unwuchtwellen. "Koppeln" bedeutet in diesem Zusammenhang, dass die Drehung der Unwuchtwellen unter Beibehaltung der jeweils eingestellten Phasenlage miteinander gekoppelt ist.

Die strenge, z.B. formschlüssige Kopplung wird jedoch durch die Spieleinrichtung in einem fest definierten Rahmen aufgehoben bzw. aufgelöst. So erlaubt die Spieleinrichtung ein gezieltes (Dreh-)Spiel in Bezug auf die Drehstellungen der Unwuchtwellen und damit auf die Phasenlage der Unwuchtwellen zueinander. Die Unwuchtwellen sind innerhalb des Spiels, also innerhalb des vorgegebenen Drehwinkelbereichs, relativ zueinander frei drehbar.

Das gezielte, vordefinierte Spiel der Drehstellungen erlaubt damit eine Veränderung der Phasenlage der beiden Unwuchtwellen zueinander.

Das gezielte Spiel der Drehstellungen bedeutet insbesondere, dass zwei extreme Drehstellungen der Unwuchtwellen relativ zueinander ermöglicht werden, die z.B. durch zwei Anschläge definiert sein können. Je nach Drehrichtung bzw. Fließrichtung des Antriebsdrehmoments zwischen den beiden Unwuchtwellen nehmen die Unwuchtwellen die eine oder die andere Extremstellung zueinander und damit die eine oder die andere Phasenlage zueinander ein. Somit kann je nach Fließrichtung des Antriebsdrehmoments unter Ausnutzung des Spiels eine vorgegebene Phasenlage eingestellt werden.

Die als Bestandteil der Kopplungseinrichtung vorgesehene Spieleinrichtung ermöglicht es, zwei Grenz- bzw. Relativstellungen der Phasenlagen der beiden durch die Kopplungseinrichtung gekoppelten Unwuchtwellen zu definierten. Je nachdem, welche Grenzstellung am Ende des Spiels eingenommen wird, stehen die beiden Unwuchtwellen in einer vordefinierten Phasenlage zueinander. Die Phasenlage wiederum bestimmt die Richtung eines sich aus den rotierenden Unwuchtmassen auf den Unwuchtwellen ergebenden Kraftvektoren (resultierender Kraftvektor). Die durch die Spieleinrichtung ermöglichten Drehstellungen können so gewählt werden, dass der resultierende Kraftvektor wahlweise für ein Vorwärts- oder für eine Rückwärtsfahrt geeignet ist.

Die zulässigen extremen Drehstellungen werden durch einen definierten Drehwinkelbereich begrenzt, der zwischen 45° und 315° definiert ist. Der Drehwinkelbereich gibt dabei den gesamten Winkelbereich an, der sich gegebenenfalls durch mehrere, insbesondere Teil-Drehwinkel (bezogen auf zwei Unwuchtwellen) ergeben kann. Das durch die Spieleinrichtung ermöglichte Spiel kann somit in einem (Gesamt-)Drehwinkelbereich zwischen 0° und 720°, insbesondere zwischen 90° und 720°, insbesondere zwischen 90° und 270° sowie zwischen 450° und 720°, insbesondere zwischen 45° und 315°, insbesondere zwischen 90° und 270°, insbesondere zwischen 120° und 240°, insbesondere zwischen 150° und 210°, insbesondere zwischen 175° und 185° ermöglicht werden. Ein in der Praxis bewährter und damit bevorzugter Drehwinkelbereich liegt bei ± 90°, also in Summe (gesamter Drehwinkelbereich) ca. 180°.

Ein Gesamt-Drehwinkelbereich von 720° bedeutet, dass sich die Phasenlage beider Unwuchtwellen jeweils ums 360° relativ zu der jeweils anderen Unwuchtwelle verdrehen lässt.

Die Spieleinrichtung kann zwei Drehanschläge bereitstellen, zum Definieren der Grenzstellungen des durch das Spiel ermöglichten Drehwinkels der Unwuchtwellen relativ zueinander. Die beiden End- bzw. Drehanschläge definieren somit zwei Extremstellungen, in die die beiden Unwuchtwellen relativ zueinander verdreht werden können, entsprechend zwei definierten unterschiedlichen Phasenlagen.

Die beiden Drehanschläge können auch durch mehrere hintereinander geschaltete Teil-Drehanschläge verwirklicht werden, wobei durch die Teil-Drehanschläge jeweilige Teil-Drehwinkel ermöglicht werden, die in Summe dem gesamten vorgegebenen Drehwinkel entsprechen.

Die beiden Antriebe können derart angesteuert werden, dass sie und damit die von ihnen angetriebenen Unwuchtwellen gegenläufig, also mit entgegengesetzter Drehrichtung, drehbar sind.

Die beiden Antriebe können wechselweise derart ansteuerbar sein, dass einer der Antriebe ein stärkeres Antriebsmoment erzeugt als der andere, wobei je nachdem, welcher Antrieb aktuell ein stärkeres Antriebsdrehmoment erzeugt, eine der beiden durch den jeweiligen Drehanschlag definierten Grenzstellungen der beiden Unwuchtwellen zueinander eingestellt wird. Das Antriebsdrehmoment fließt dabei von dem stärkeren Antrieb und der von diesem angetriebenen Unwuchtwelle über die Kopplungseinrichtung zu der schwächer angetriebenen Unwuchtwelle bzw. dem schwächeren Antrieb.

Somit können beide Antriebe gleichzeitig betrieben werden, wobei einer der beiden Antriebe ein stärkeres Antriebsdrehmoment erzeugt als er andere, um eine definierte Relativstellung der beiden Unwuchtwellen zueinander und damit eine definierte Phasenlage zu erreichen. Dabei ist es möglich, dass auch nur einer der Antriebe angetrieben wird, während der andere Antrieb nicht betrieben oder abgebremst wird und somit kein Antriebsdrehmoment erzeugt. Dieser nicht angetriebene bzw. abgebremste Antrieb wird dann von dem angetriebenen Antrieb, zusammen mit der ihm zugeordneten Unwuchtwelle, mitgeschleppt. Das Abbremsen des Antriebs kann z.B. auch gezielt dadurch erfolgen, dass dieser Antrieb generatorisch, also als Generator betrieben wird.

Bei einem Wechsel des Antriebes mit dem stärkeren Antriebsdrehmoment und einer damit verbundenen Änderung der Fließrichtung des Antriebsdrehmoments kann automatisch die durch die Spieleinrichtung ermöglichte Verdrehung der beiden Unwuchtwellen zueinander ausgelöst und damit die andere Phasenlage eingestellt werden. Das Einstellen der Phasenlage erfolgt somit abhängig von der Drehrichtung der Antriebe bzw. der Fließrichtung der Antriebsdrehmomente der beiden Antriebe. Dies gilt auch dann, wenn einer der beiden Antriebe nicht antreibt oder abgebremst, so dass dieser kein Antriebsmoment erzeugt.

Es ist somit ein Betriebszustand möglich, dass einer der Antriebe aktiviert ist, während der andere Antrieb nicht aktiviert ist oder mit geringerer Leistung aktiviert ist. Der aktivierte Antrieb, insbesondere der mit voller Antriebsleistung aktivierte Antrieb, soll dann den nicht aktivierten bzw. schwächeren Antrieb mitschleppen, bzw. mitziehen.

Jede der Unwuchtwellen kann als Antrieb einen separat steuerbaren Elektromotor aufweisen. Der Elektromotor kann einen Rotor aufweisen, der ein Bestandteil der zugeordneten Unwuchtwelle sein kann. Insbesondere kann dann der Rotor direkt auf der Unwuchtwelle ausgebildet sein, während ein zugehöriger Stator in dem Erregergehäuse aufgenommen sein kann.

Es kann ein Betriebszustand "Vorwärtsfahrt" vorgesehen sein, in dem eine der Unwuchtwellen eine erste Unwuchtwelle ist und die andere Unwuchtwelle eine zweite Unwuchtwelle ist, in dem die erste Unwuchtwelle durch den ihr zugeordneten Antrieb angetrieben wird und die zweite Unwuchtwelle nicht angetrieben wird oder durch den hier zugeordneten Antrieb schwächer als die erste Unwuchtwelle angetrieben wird, und in dem beim Antreiben der ersten Unwuchtwelle das Spiel in der Spieleinrichtung überwunden wird und die zweite Unwuchtwelle durch die Kopplungseinrichtung mitgeschleppt wird. Als Überwinden des Spiels wird dabei verstanden, dass jeweils einer der Drehanschläge zur Wirkung kommt und damit die beiden Unwuchtwellen zueinander eine definierte Phasenlage einnehmen.

Alternativ zu dem Betriebszustand "Vorwärtsfahrt" kann ein Betriebszustand "Rückwärtsfahrt" vorgesehen sein, in dem die zweite Unwuchtwelle durch den ihr zugeordneten Antrieb angetrieben wird und die ersten Unwuchtwelle nicht angetrieben wird oder durch den ihr zugeordneten Antrieb schwächer als die zweite Unwuchtwelle angetrieben wird, und in dem bei Antreiben der zweiten Unwuchtwelle das Spiel in der Spieleinrichtung überwunden wird und die erste Unwuchtwelle durch die Kopplungseinrichtung mitgeschleppt wird.

Weiterhin kann ein Betriebszustand "Standrüttlung" vorgesehen sein, indem ein wiederholtes Umschalten zwischen dem Betriebszustand "Vorwärtsfahrt" und dem Betriebszustand "Rückwärtsfahrt" erfolgt, wobei die Zeiträume, in denen jeweils der Betriebszustand "Vorwärtsfahrt" und der Betriebszustand "Rückwärtsfahrt" aktiviert ist, identisch, aber jeweils kürzer als 5 Sekunden sind. Der Betriebszustand "Standrüttlung" ermöglicht eine Punktverdichtung durch eine mit dem Unwuchterreger ausgestattete Vibrationsplatte, also eine Verdichtung auf der Stelle, ohne dass die Vibrationsplatte vorwärts oder rückwärts fährt.

Der Betriebszustand "Standrüttlung" wird dadurch erreicht, dass zwischen Vorwärtsfahrt und Rückwärtsfahrt rasch umgeschaltet wird, nämlich bevor die Vibrationsplatte in die entsprechende Richtung fahren kann. Da die Vibrationsplatte eine große Trägheitsmasse aufweist, benötigt sie in der Regel eine gewisse Zeit, sich in Bewegung zu setzen, auch wenn der resultierende Kraftvektor schon in eine Richtung ausgerichtet ist. Bevor die Vibrationsplatte somit Fahrt aufnehmen kann, wird die Fahrtrichtung im Unwuchterreger durch Umschalten des Betriebszustands von Vorwärtsfahrt zu Rückwärtsfahrt und umgekehrt umgeschaltet, so dass im Ergebnis die Vibrationsplatte auf der Stelle verharrt. Die Zeitdauer zur Umschaltung zwischen Vorwärtsfahrt und Rückwärtsfahrt sollte bevorzugt derart gewählt sein, dass der jeweilige Drehanschlag seine definierte Grenzstellung erreicht.

Der angegebene Zeitraum von maximal 5 Sekunden kann je nach Ausführungsform zu groß sein. Dementsprechend kann der Zeitraum auch weniger als 4 Sekunden, weniger als 3 Sekunden, weniger als 2 Sekunden oder weniger als 1 Sekunde betragen. Zum Beispiel können die beiden Antriebe der Unwuchtwellen wechselweise alle 2 Sekunden angetrieben werden, um den Wechsel zwischen Vorwärts- und Rückwärtsfahrt zu bewirken und damit eine Standrüttlung zu erreichen.

Ergänzend oder alternativ kann ein Betriebszustand "Langsamfahrt" vorgesehen sein, in dem ein wiederholtes Umschalten zwischen dem Betriebszustand "Vorwärtsfahrt" und dem Betriebszustand "Rückwärtsfahrt" erfolgt, wobei die Zeiträume, in denen jeweils der Betriebszustand "Vorwärtsfahrt" und der Betriebszustand "Rückwärtsfahrt" aktiviert ist, in Abhängigkeit von der gewünschten Fahrtrichtung unterschiedlich, aber jeweils kürzer als 8 Sekunden sind, z.B. kürzer als 5 Sekunden oder kürzer als 3 Sekunden. Bei diesem Betriebszustand wird der oben beschriebene Betriebszustand "Standrüttlung" somit variiert. Auch hier erfolgt ein regelmäßiges, relativ rasches Umschalten zwischen Vorwärtsfahrt und Rückwärtsfahrt. Während aber bei der Standrüttlung die jeweiligen Zeiträume für Vorwärtsfahrt und Rückwärtsfahrt identisch sind, sind die Zeiträume für den Betriebszustand "Langsamfahrt" unterschiedlich. Zum Beispiel wird für eine langsame Vorwärtsfahrt vorgegeben, dass der Zeitraum für die Vorwärtsfahrt etwas länger ist als für die Rückwärtsfahrt. Damit wird erreicht, dass der resultierende Kraftvektor für die Vorwärtsfahrt etwas länger wirkt als der für die Rückwärtsfahrt, sodass im Ergebnis - aufgrund der hohen Massenträgheit der Vibrationsplatte - eine langsame Vorwärtsfahrt erreicht wird.

Zum Beispiel kann für die langsame Vorwärtsfahrt ein Zeitraum von 3 Sekunden in Richtung vorwärts und für 2 Sekunden in Richtung Rückwärts eingestellt werden.

Die oben angegebenen Definitionen "erste Unwuchtwelle" und "zweite Unwuchtwelle" sind willkürlich. So könnte z.B. auch immer diejenige Unwuchtwelle als "erste Unwuchtwelle" definiert werden, die im Fall des Betriebszustands "Vorwärtsfahrt" angetrieben ist. Die zweite Unwuchtwelle wäre dann die andere Unwuchtwelle bzw. diejenige Unwuchtwelle, die im Betriebszustand "Rückwärtsfahrt" angetrieben ist.

Beide Unwuchtwellen können jeweils ein Zahnrad tragen, wobei die Zahnräder miteinander kämmend angeordnet sind, und wobei eines oder beide der Zahnräder relativ zu der sie jeweils tragenden Unwuchtwelle über einen durch Drehanschläge definierten Winkelbereich verdrehbar sind. Die Zahnräder können dabei Teil der Kopplungseinrichtung sein und das Antriebsdrehmoment von einer zur anderen Unwuchtwelle übertragen. Durch die relative Verdrehbarkeit der beiden Zahnräder (oder auch des nur einen Zahnrads) relativ zu der zugeordneten Unwuchtwelle ist es möglich, die unterschiedlichen Phasenlagen einzustellen. Dementsprechend sind Drehanschläge vorgesehen, die die relative Verdrehung der Zahnräder (oder des Zahnrads) definieren.

Die Spieleinrichtung kann an einer der Unwuchtwellen zwei Drehanschläge aufweisen, die um einen dem vorgegebenen Drehwinkelbereich entsprechenden Winkel zueinander verdreht sind. Die beiden Drehanschläge bilden dann die Endanschläge für die beiden vordefinierten Phasenlagen der Unwuchtwellen. Zum Beispiel können die Drehanschläge um einen Winkel von ca. 180° zueinander verdreht sein.

Bei einer Variante kann die Spieleinrichtung an beiden Unwuchtwellen jeweils zwei Drehanschläge aufweisen, die um jeweils einen Teil-Drehwinkel zueinander verdreht sind, wobei die Summe der Teil-Drehwinkel dem vorgegebenen Drehwinkelbereich entspricht. In diesem Fall sind die Anschläge auf beide Unwuchtwellen verteilt. Zum Beispiel können sich beide Zahnräder der Kopplungseinrichtung relativ zu der sie tragenden Unwuchtwelle verdrehen.

Die Kopplungseinrichtung kann zwei miteinander kämmende Zahnräder aufweisen, die jeweils auf einer der Unwuchtwellen angeordnet sind, wobei eines der Zahnräder ein erstes Zahnrad ist, das auf der ersten Unwuchtwelle fest angeordnet ist, wobei das andere der Zahnräder ein zweites Zahnrad ist, das auf der zweiten Unwuchtwelle zu dieser relativ drehbar gelagert angeordnet ist, wobei die Spieleinrichtung einen Mitnehmer aufweist, der in die zweite Unwuchtwelle eingesetzt ist, wobei die beiden Drehanschläge an dem zweiten Zahnrad vorgesehen sind und wobei der Mitnehmer je nach Fließrichtung des Antriebsdrehmoments zwischen den beiden Zahnrädern an einem der Drehanschläge anschlägt.

Bei dieser Variante ist somit eines der Zahnräder fest auf der (ersten) Unwuchtwelle angeordnet, während das Zahnrad auf der zweiten Unwuchtwelle innerhalb des Drehwinkelbereichs verdrehbar ist.

Der Mitnehmer kann z.B. durch einen Stift gebildet werden.

Bei einer Variante kann die Kopplungseinrichtung zwei miteinander kämmende Zahnräder aufweisen, die jeweils auf einer der Unwuchtwellen angeordnet sind, wobei beide Zahnräder relativ zu der sie tragenden Unwuchtwelle drehbar gelagert angeordnet sind, wobei in die beiden Unwuchtwellen jeweils ein Mitnehmer eingesetzt ist, wobei an beiden Zahnrädern jeweils zwei Drehanschläge vorgesehen sind, wobei die beiden Mitnehmer je nach Fließrichtung des Antriebsdrehmoments zwischen den beiden Zahnrädern an einem der ihnen jeweils zugeordneten Drehanschläge anschlagen. Auch hier können die Mitnehmer jeweils z.B. als Stifte oder Bolzen ausgebildet sein.

Bei dieser alternativen Variante sind beide Zahnräder relativ zu der ihnen zugeordneten Unwuchtwelle verdrehbar, insbesondere um einen Teil-Drehwinkel verdrehbar, sodass die Summe der Teil-Drehwinkel (z.B. jeweils 90°) den gesamten vorgegebenen Drehwinkel (z.B. 180°) ergeben.

Bei dieser zuletzt genannten Variante ist es möglich, dass beide Unwuchtwellen und beide Antriebe identisch aufgebaut sind. Dies kann auch für die Kopplungseinrichtung und die Spieleinrichtung, also auch für die Zahnräder, die Drehanschläge und die Mitnehmer (z.B. Stifte) gelten. Auf diese Weise können sehr viele Gleichteile verwendet werden. Die kompletten Unwuchtwellen können vollständig identisch sein und in das Erregergehäuse eingebaut werden.

Der beschriebene Unwuchterreger kann insbesondere vorteilhaft bei einer Bodenverdichtungsvorrichtung, wie z.B. einer Vibrations- oder Rüttelplatte eingesetzt werden.

Dementsprechend wird auch eine Bodenverdichtungsvorrichtung angegeben, mit einer Obermasse, mit einer relativ zu der Obermasse bewegbaren Untermasse, mit einer Bodenkontaktplatte zur Betonverdichtung, mit einer zwischen der Obermasse und der Untermasse wirkenden Schwingungsentkopplungsvorrichtung, und mit wenigstens einem zu der Untermasse gehörenden Unwuchterreger zum Beaufschlagen der Bodenkontaktplatte mit einer Unwuchtkraft, wobei der Unwuchterreger ein Unwuchterreger der oben beschriebenen Art ist.

Diese und weitere Vorteile und Merkmale werden nachfolgend anhand von Beispielen unter Zuhilfenahme der begleitenden Figuren näher erläutert. Er zeigen:
- **Fig. 1**: eine erfindungsgemäße Bodenverdichtungsvorrichtung in Seitenansicht;
- **Fig. 2**: einen Unwuchterreger in geschnittener Draufsicht und perspektivischer Teilansicht;
- **Fig. 3**: eine Variante zu dem Unwuchterreger von Fig. 2;
- **Fig. 4**: ein Beispiel für die Stellung von Kopplungseinrichtung und Spieleinrichtung im Betriebszustand "Vorwärtsfahrt";
- **Fig. 5**: ein Beispiel für die Stellung der Kopplungseinrichtung und der Spieleinrichtung im Betriebszustand "Rückwärtsfahrt" zum Zeitpunkt der Umschaltung;
- **Fig. 6**: den Betriebszustand von Fig. 5, jedoch zu einem Zeitpunkt, nachdem die Unwuchtwellen eine Drehung von 90° vollzogen haben;
- **Fig. 7**: eine Variante zu Fig. 4, mit einem Beispiel für die Stellung von Kopplungseinrichtung und Spieleinrichtung im Betriebszustand "Vorwärtsfahrt";
- **Fig. 8**: bei der Variante von Fig. 7 ein Beispiel für die Stellung der Kopplungseinrichtung und der Spieleinrichtung im Betriebszustand "Rückwärtsfahrt" zum Zeitpunkt der Umschaltung; und
- **Fig. 9**: den Betriebszustand von Fig. 8, jedoch zu einem Zeitpunkt, nachdem die Unwuchtwellen eine Drehung von 270° vollzogen haben.

Fig. 1 zeigt ein Beispiel für eine als Bodenverdichtungsvorrichtung dienende Vibrationsplatte.

Die Vibrationsplatte weist eine Obermasse 1 und eine relativ zu der Obermasse 1 bewegliche Untermasse 2 auf. Die Untermasse 2 ist über als Schwingungsentkopplungsvorrichtung dienende Gummipuffer 3 mit der Obermasse 1 gekoppelt. Auf diese Weise werden die an der Untermasse 2 entstehenden, starken Schwingungen nur gedämpft auf die Obermasse 1 übertragen.

Die Obermasse 1 weist einen Tragrahmen 4 auf, auf dem ein Akku 5 und ein Umformer 6 angebracht sind, die ebenfalls der Obermasse 1 zugerechnet werden. Der Akku 5 und der Umformer 6 sind von einem Schutzrahmen 7 umschlossen.

Der Akku 5 ist auswechselbar und kann im Bedarfsfall durch einen anderen Akku ersetzt werden. Zu diesem Zweck ist an dem Umformer 6 bzw. an dem zu dem Umformer 6 gehörenden Umformergehäuse ein Steckverbinder vorgesehen, an dem der Akku 5 eingesteckt werden kann.

Die Untermasse 2 weist eine Bodenkontaktplatte 9 auf, mit deren Hilfe der darunter befindliche Boden verdichtet werden kann. Auf der Oberseite der Bodenkontaktplatte 9 ist ein ebenfalls zur Untermasse 2 gehörender Schwingungserreger bzw. Unwuchterreger 10 angeordnet.

Im Stand der Technik werden derartige Unwuchterreger meist von Motoren, insbesondere von Verbrennungsmotoren drehend angetrieben, die an der Obermasse angeordnet sind. Gemäß der Erfindung sind jedoch zwei in Fig. 1 nicht dargestellte Elektromotoren direkt in den Unwuchterreger 10 integriert, wie nachfolgend noch erläutert wird.

Zum Führen der Vibrationsplatte ist zudem eine Führungsdeichsel 11 an der Obermasse 1 bzw. dem Tragrahmen 4 befestigt. An der Führungsdeichsel 11 kann ein nicht dargestellter Drehzahlhebel zum Beeinflussen der Motordrehzahlen der als Antriebsmotoren dienenden Elektromotoren vorgesehen sein. Je nach Ausführungsform genügt aber auch ein Ein-/AusSchalter zum Einschalten der später noch erläuterten Elektromotoren.

Am oberen Ende der Führungsdeichsel 11 ist ein Führungsbügel bzw. Steuergriff 12 angeordnet, über den die relative Drehstellung der Unwuchtwellen im Unwuchterreger 10, insbesondere deren Phasenlage zueinander, verstellt werden kann, wie später noch erläutert wird. Auf diese Weise kann eine Vorwärts- und Rückwärtsfahrt der Vibrationsplatte in an sich bekannter Weise erreicht werden.

An der Untermasse 2 bzw. der Bodenkontaktplatte 9 ist eine Rädereinrichtung mit zwei axial zueinanderstehenden Rädern 13 vorgesehen. In dem in Fig. 1 gezeigten Normalzustand schweben die Räder 13 über dem Boden. Durch Kippen der Vibrationsplatte ist es jedoch möglich, die Räder 13 in Kontakt mit dem Boden zu bringen, so dass die Bodenkontaktplatte 9 vollständig vom Boden abhebt. In diesem Kipp- bzw. Transportzustand kann die Vibrationsplatte leicht mithilfe der Räder 13 verschoben und transportiert werden.

Der Unwuchterreger 10 weist ein Erregergehäuse 20 auf, das, wie Fig. 1 zeigt, direkt auf der Bodenkontaktplatte 9 aufgebracht ist, um die durch den Unwuchterreger 10 erzeugten Schwingungen optimal in die Bodenkontaktplatte 9 und damit dem zu verdichtenden Boden einleiten zu können.

Fig. 2 zeigt den Unwuchterreger 10 in geschnittener Draufsicht.

Im Inneren des Erregergehäuses 20 sind zwei Unwuchtwellen drehbar gelagert, nämlich eine erste Unwuchtwelle 21 und eine zweite Unwuchtwelle 22. Die erste Unwuchtwelle 21 ist durch einen ersten Elektromotor 23 (M1), die zweite Unwuchtwelle 22 durch einen zweiten Elektromotor 24 (M2) antreibbar.

Die beiden Unwuchtwellen 21, 22 sind zueinander gegenläufig drehbar gekoppelt. Zu diesem Zweck ist ein Zahnradpaar vorgesehen, mit einem auf der ersten Unwuchtwelle 21 gelagerten ersten Zahnrad 25 und einem auf der zweiten Unwuchtwelle 22 gelagerten zweiten Zahnrad 26. Die beiden Zahnräder 25, 26 bilden zusammen einen Teil einer Kopplungseinrichtung 27 und kämmen miteinander, wie Fig. 2 auch im rechten Bildteil in Perspektivdarstellung zeigt. Auf diese Weise wird eine Drehung der einen Unwuchtwelle direkt in eine gegenläufige Drehung der anderen Unwuchtwelle übertragen, je nachdem, welche der beiden Unwuchtwellen 21, 22 angetrieben ist.

Die erste Unwuchtwelle 21 trägt eine erste Unwuchtmasse 28, die in zwei Teilmassenelemente 28a, 28b aufgeteilt ist. Die beiden Teilmassenelemente 28a, 28b sind axial zueinander beabstandet und an den stirnseitigen Enden der ersten Unwuchtwelle 21 angeordnet.

Die zweite Unwuchtwelle 22 trägt ihrerseits eine zweite Unwuchtmasse 29, die durch Teilmassenelemente 29a, 29b gebildet ist.

Beide Unwuchtwellen 21, 22 sind wälzgelagert. Auf allen vier Wellenenden sitzen Unwuchtmassen 28, 29. Zwischen der Wälzlagerung und den jeweiligen Unwuchtmassen 28, 29 sind die Zahnräder 25, 26 angeordnet. Die mechanische Kopplung der beiden Unwuchtwellen 21, 22 ist stark spielbehaftet, so dass sich beim Festhalten der einen Welle die andere um ca. ± 90° verdrehen lässt, wie später noch erläutert wird.

Jeweils im mittleren Bereich der beiden Unwuchtwellen 21, 22 sind die beiden Elektromotoren 23, 24 angeordnet. Beide Elektromotoren 23, 24 sind individuell ansteuerbar und können wechselweise als Antriebsmotor dienen. Zum Beispiel ist es möglich, nur einen der Elektromotoren 23, 24 zu aktivieren, während der andere Elektromotor 23, 24 mitgeschleppt wird. Ebenso ist es möglich, beide Elektromotoren 23, 24 zu betreiben, wobei - wie später noch erläutert wird, je nach gewünschter Phasenlage, einer der Elektromotoren 23, 24 ein geringeres Antriebsdrehmoment zur Verfügung stellen sollte als der andere. Die Drehrichtung der beiden Elektromotoren 23, 24 ist gegenläufig, wie durch die Pfeile A (für die erste Unwuchtwelle 21 bzw. den ersten Elektromotor 23) und B (für die zweite Unwuchtwelle 22 bzw. den zweiten Elektromotor 24) gekennzeichnet.

Die Elektromotoren 23, 24 können in die sie tragenden Unwuchtwellen 21, 22 integriert sein. Insbesondere ist es möglich, dass die Elektromotoren 23, 24 jeweils einen Rotor aufweisen, der direkt auf der zugehörigen Unwuchtwelle 21, 22 montiert ist. Dazu ist auf der jeweiligen Unwuchtwelle 21, 22 ein entsprechender Rotorsitz vorgesehen. Dementsprechend fungiert die jeweilige Unwuchtwelle 21, 22 auch als Motorwelle des Elektromotors 23, 24.

Ein Beispiel für einen Rotor ist in der später noch erläuterten Fig. 3 mit dem Bezugszeichen 30 gekennzeichnet.

Die Rotoren sind jeweils von einem ebenfalls zum jeweiligen Elektromotor 23, 24 gehörenden Stator umschlossen, der in geeigneter Weise in dem Erregergehäuse 20 gelagert ist. Die Elektromotoren 23, 24 können aber auch als vollständige Einheiten in das Erregergehäuse 20 eingesetzt werden. Das Erregergehäuse 20 lagert somit beide Statoren der Elektromotoren 23, 24 sowie die Wälzlagerung der Unwuchtwelle 21, 22. Somit ist es vorteilhaft, wenn die Elektromotoren 23, 24 vollständig in den Unwuchterreger 10 integriert sind. Ein Antrieb des Unwuchterregers 10 von außen, wie aus dem Stand der Technik vielfältig bekannt ist, ist somit nicht erforderlich. Der Unwuchterreger 10 bildet mit den beiden integrierten Elektromotoren 23, 24 eine integrale Einheit und benötigt keinen weiteren Antrieb von außen.

Die beiden Elektromotoren 23, 24 sind lediglich beispielhaft dargestellt. Ebenfalls sind Lösungen möglich, bei denen die Elektromotoren außerhalb des Erregergehäuses 20 vorgesehen sind. Ebenso können Hydraulikmotoren zum Einsatz kommen. Die Motoren können außen am Erreger und außerhalb der Unwuchten angebracht sein.

Das erste Zahnrad 25 ist drehfest auf der ersten Unwuchtwelle 21 befestigt, z.B. mit Hilfe einer geeigneten Welle-Nabe-Verbindung, wie z.B. einer Passfeder oder einem Klemmsitz.

In der im rechten Bildteil von Fig. 2 gezeigten perspektivischen Ausschnittsvergrößerung ist eine Spieleinrichtung 31 gezeigt.

Das mit dem ersten Zahnrad 25 kämmende und damit gegenläufig drehbare zweite Zahnrad 26 ist auf der zweiten Unwuchtwelle 22 gehalten. Dabei ist die Spieleinrichtung 31 vorgesehen, die ein definiertes Spiel in Form einer relativen Verdrehbarkeit des zweiten Zahnrads 26 relativ zu der das Zahnrad 26 tragenden zweiten Unwuchtwelle 22 zulässt. Die Spieleinrichtung 31 weist einen senkrecht in der zweiten Unwuchtwelle aufgenommenen, als Mitnehmer dienenden Bolzen oder Stift 32 auf, der wahlweise gegen Anschläge 33a und 33b anschlagen kann. Das zweite Zahnrad 26 ist somit auf der zweiten Unwuchtwelle 22 drehbar gelagert, wobei die Verdrehbarkeit durch das Zusammenspiel des Stifts 32 und der beiden Anschläge 33a, 33b begrenzt wird.

Der Stift 32 wirkt zudem zusammen mit der dahinter angeordneten Unwuchtmasse 29 gleichzeitig auch als axiale Sicherung des dazwischen angeordneten, verdrehbaren zweitenZahnrads 26.

Bei dem gezeigten Beispiel sind die beiden Anschläge 33a, 33b derart gestaltet, dass das zweite Zahnrad 26 um 180° relativ zu der zweiten Unwuchtwelle 22 verdrehbar ist, je nach Wirkungsrichtung des antreibenden Drehmoments.

Bezogen auf die in Fig. 2 dargestellte Anordnung mit den Drehrichtungen A und B, sowie unter der Annahme, dass lediglich der erste Elektromotor 23 antreibt, während der zweite Elektromotor 24 abgeschaltet ist, treibt das erste Zahnrad 25 in Pfeilrichtung A das zweite Zahnrad 26 in Pfeilrichtung B an. Da der zweite Elektromotor 24 abgeschaltet ist, erzeugt er ein Reibungs- bzw. Schleppmoment und bremst ab. Dementsprechend treibt das zweite Zahnrad 26 über den Anschlag 33a und den Stift 32 die zweite Unwuchtwelle 22 ebenfalls in Drehrichtung B.

Bei einer umgekehrten Situation, die in Fig. 2 nicht dargestellt ist, treibt der zweite Elektromotor 24 allein an, während der erste Elektromotor 23 abgeschaltet ist. In diesem Fall dreht die zweite Unwuchtwelle 22 treibend in Pfeilrichtung B, sodass der Stift 32 sich unter Ausnutzung des Spiels um 180° nach unten verdreht, bis er gegen den Anschlag 33b anschlägt. Dann treibt der Stift 32 auch das zweite Zahnrad 26 in Drehrichtung B, woraufhin das erste Zahnrad 25, zusammen mit der ersten Unwuchtwelle 21, in Pfeilrichtung A dreht.

Durch das durch das Spiel bewirkte, freie, also ungekoppelte Verschwenken der zweiten Unwuchtwelle 22 um 180° relativ zu der während des Verschwenkvorgangs noch stillstehenden ersten Unwuchtwelle 21 werden die von der zweiten Unwuchtwelle 22 getragenen Unwuchtmassen 29 in eine andere Relativstellung und damit Phasenlage zu den Unwuchtmassen 28 der ersten Unwuchtwelle 21 gestellt. Eine geänderte Wirkrichtung der resultierenden Kraft ist die Folge, wie später noch anhand der Figuren 4 bis 6 erläutert wird.

Die Spieleinrichtung 31 mit dem Stift 32 und den Anschlägen 33a, 33b stellen lediglich ein Beispiel dar. Für die Realisierung der Spieleinrichtung 31 sind auch andere Lösungen denkbar, z.B. Absätze und Anschlagflächen, die direkt auf der jeweiligen Unwuchtwelle angeordnet sind.

Fig. 3 zeigt eine Variante des Unwuchterregers von Fig. 2. Dabei wird auf die Bezugszeichen von Fig. 2 Bezug genommen.

Im Unterschied zu der Ausführungsform von Fig. 2 sind bei der Variante von Fig. 3 beide Zahnräder 25, 26 über einen definierten Winkelbereich - nämlich jeweils 90° - relativ zu der sie jeweils tragenden Unwuchtwelle 21, 22 verschwenkbar.

Während bei der Variante von Fig. 2 die Spieleinrichtung 31 lediglich an einer der Unwuchtwellen (im gezeigten Beispiel an der zweiten Unwuchtwelle 22) angeordnet war und ein Spiel über den gesamten definierten Drehwinkel erlaubte, erstreckt sich bei der Variante von Fig. 3 die Spieleinrichtung 31 auf beide Unwuchtwellen 21, 22, wie in der vergrößerten Perspektivansicht im rechten Bildteil von Fig. 3 erkennbar. Insbesondere ist an der ersten Unwuchtwelle 21 eine erste Spieleinrichtung 31a und bei der zweiten Unwuchtwelle 22 eine zweite Spieleinrichtung 31 b vorhanden, mit einem Stift 32a und 32b. Zudem sind analog zu der Variante von Fig. 2 Anschläge 33a und 33b an der zweiten Unwuchtwelle 22 und Anschläge 34a, 34b an der ersten Unwuchtwelle 21 vorgesehen.

Während die Anschlagflächen 33a, 33b bei der Variante von Fig. 2 um einen Winkel versetzt sind, der einen Drehwinkel des zweiten Zahnrads 26 relativ zu der Unwuchtwelle 22 von 180° zulässt, sind die Anschlagflächen 33a, 33b, 34a, 34b bei der Variante von Fig. 3 derart ausgeführt, dass eine Relativdrehung der beiden Zahnräder 25, 26 relativ zu den sie tragenden Unwuchtwellen 21, 22 mit einem Drehwinkel von jeweils 90° möglich ist. In Summe ergibt sich aber wiederum ein Drehwinkel von insgesamt 180°, analog zu Fig. 2.

In Bezug auf den sich bei der Drehung der Unwuchtwellen 21, 22 ergebenden Kraftvektor unterscheiden sich die Varianten von Fig. 2 und Fig. 3 nicht. Bei der Variante von Fig. 3 ist es jedoch möglich, beide Unwuchtwellen 21, 22 einschließlich der weiteren verwendeten Komponenten als Gleichteile auszuführen, was die Anzahl der einzusetzenden Komponenten weiter reduziert.

Wenn die erste Unwuchtwelle 21 über den dort vorgesehenen ersten Elektromotor 23 in Pfeilrichtung A drehend angetrieben wird, während der zweite Elektromotor 24 an der zweiten Unwuchtwelle 22 nicht oder nur schwächer betrieben wird, drückt der Stift 32a gegen die Anschlagfläche des Anschlags 34a, wodurch das Zahnrad 25 in Pfeilrichtung A und das zweite Zahnrad 26 in Pfeilrichtung B gedreht werden. Das zweite Zahnrad 26 nimmt über seinen Anschlag 33a den Stift 32b mit und schleppt somit die zweite Unwuchtwelle 22 mit dem zweiten Elektromotor 24.

Fig. 4 zeigt in schematischer Darstellung eine Ansicht auf die beiden Zahnräder 25, 26 sowie die dahinter befindlichen und lediglich gestrichelt dargestellten Unwuchtmassen 28, 29.

Dargestellt ist die Phasenlage für eine Vorwärtsfahrt in Vorwärtsfahrtrichtung V, wie durch einen Pfeil gekennzeichnet. Die erste Unwuchtwelle 21 wird in Drehrichtung A angetrieben. Durch die Wirkung der rotierenden Unwuchtmasse 28 wird ein Kraftvektor F1 erzeugt.

Dargestellt ist die Situation, die oben bereits anhand von Fig. 2 erläutert wurde. Dementsprechend wird das zweite Zahnrad 26 mit der zweiten Unwuchtmasse 29 in Pfeilrichtung B gedreht. Durch die Rotationswirkung wird die Zentrifugalkraft F2 erzeugt. Die beiden Zentrifugalkräfte F1, F2 überlagern sich und bilden eine in gleiche Richtung gerichtete, in Fig. 4 nicht dargestellte resultierende Kraft. Die resultierende Kraft weist oszillierende Komponenten in Vertikalrichtung auf, die zur Bodenverdichtung genutzt werden, sowie eine Komponente in Horizontalrichtung, die im vorliegenden Fall in Fahrtrichtung V gerichtet ist. Auf diese Weise kann die den Unwuchterreger nutzende Vibrationsplatte in Vorwärtsrichtung V gefahren werden.

Fig. 5 zeigt den Moment des Umschaltens von Vorwärtsfahrt zu Rückwärtsfahrt, ausgehend von der Situation in Fig. 4. Um den Umschaltpunkt zu erreichen, wird der erste Elektromotor 23 abgeschaltet, sodass die erste Unwuchtwelle 21 nicht mehr angetrieben wird. Stattdessen wird der zweite Elektromotor 24 aktiviert und die zweite Unwuchtwelle 22 in Pfeilrichtung B angetrieben. In Folge davon verdreht sich der Stift 32 - entsprechend der Anordnung der Anschläge 33a, 33b - um 180°, und erreicht damit die in Fig. 5 gezeigte Stellung. In dieser Situation berührt der Stift 32 den Anschlag 33b und beginnt, das zweite Zahnrad 26 in Pfeilrichtung B zu drehen. Die damit gekoppelte zweite Unwuchtmasse 29 erzeugt eine in Rückwärtsfahrtrichtung R gerichtete Unwuchtkraft F2.

In dieser Situation steht die erste Unwuchtwelle 21 noch unverändert und hat sich im Vergleich zu der Situation von Fig. 4 nicht bewegt, insbesondere nicht gedreht. Die erfolgt erst bei weiterer Drehung der jetzt antreibenden zweiten Unwuchtwelle 22.

Fig. 6 zeigt eine Situation, bei der sich ausgehend von der Situation von Fig. 5 die beiden Unwuchtwellen 21, 22 und damit auch die Zahnräder 25, 26 und die Unwuchtmassen 28, 29 um 90° in ihre jeweiligen Drehrichtungen A, B gedreht haben. Hierbei ist erkennbar, dass die Kraftvektoren F1, F2 in Rückwärtsrichtung R gerichtet sind, sodass eine Rückwärtsfahrt erreicht werden kann. Zum Fortsetzen der Rückwärtsfahrt wird der zweite Elektromotor 24 und damit die zweite Unwuchtwelle 22 weiter in Drehrichtung B gedreht, während die erste Unwuchtwelle 21 mit dem ersten Elektromotor 23 in Drehrichtung A mitgeschleppt werden.

Die Figuren 7 bis 9 zeigen eine Variante zu dem Unwuchterreger der Figuren 4 bis 6. Während bei der Variante der Figuren 4 bis 6 im Falle einer Standrüttlung nicht die volle Zentrifugalkraft des Erregers bzw. einer ihn tragenden Rüttelplatte wirkt, kann bei dem Unwuchterreger der Figuren 7 bis 9 zusätzlich eine starke oszillierende Vertikalkraft im Betriebszustand der Standrüttlung erzeugt werden.

Der Aufbau der beiden Varianten ist dabei im Wesentlichen identisch.

Gegenüber der Fig. 4 ist bei der ebenfalls den Betriebszustand "Vorwärtsfahrt" zeigenden Fig. 7 jedoch die zweite Unwuchtwelle 22 angetrieben und die zweite Unwuchtmasse 29 baulich um 180° relativ zu der Unwuchtwelle 22 verdreht, wie ein Vergleich der beiden Figuren zeigt. Die erste Unwuchtwelle 21 wird in diesem Zustand mitgeschleppt. Die beiden Zentrifugalkräfte F1 und F2 sind zu der Variante von Fig. 4 identisch.

Die Definition "erste Unwuchtwelle" und "zweite Unwuchtwelle" ist willkürlich und im gezeigten Beispiel gewählt worden, um die beiden Varianten besser vergleichen zu können. So könnte ohne Weiteres auch immer diejenige Unwuchtwelle als "erste Unwuchtwelle" definiert werden, die im Fall des Betriebszustands "Vorwärtsfahrt" angetrieben ist. Die zweite Unwuchtwelle wäre dann die andere Unwuchtwelle bzw. diejenige Unwuchtwelle, die im Betriebszustand "Rückwärtsfahrt" angetrieben ist.

Fig. 8 zeigt den Moment des Umschaltens von Vorwärtsfahrt zu Rückwärtsfahrt, ausgehend von der Situation von Fig. 7 und damit ähnlich wie Fig. 5. Jetzt wird der zweite Elektromotor 24 abgeschaltet, so dass die zweite Unwuchtwelle 22 nicht mehr angetrieben wird.

Stattdessen wird der erste Elektromotor 23 aktiviert und die erste Unwuchtwelle 21 in Pfeilrichtung A angetrieben. In Folge davon verdreht sich der Stift 32 an der zweiten Unwuchtwelle 22 relativ zu den Anschlägen 33a, 33b.

Fig. 9 zeigt eine Situation, bei der sich ausgehend von der Situation von Fig. 8 die beiden Unwuchtwellen 21, 22 und damit auch die Zahnräder 25, 26 und die Unwuchtmassen 28, 29 um 270° in ihre jeweiligen Drehrichtungen A, B gedreht haben. Hierbei ist erkennbar, dass die Kraftvektoren F1, F2 in Rückwärtsrichtung R gerichtet sind, sodass eine Rückwärtsfahrt erreicht werden kann. Zum Fortsetzen der Rückwärtsfahrt wird der erste Elektromotor 23 und damit die erste Unwuchtwelle 21 weiter in Drehrichtung A gedreht, während die zweite Unwuchtwelle 22 mit dem zweiten Elektromotor 24 in Drehrichtung B mitgeschleppt werden.

## Patentansprüche

1. Unwuchterreger, mit wenigstens zwei parallel zueinander angeordneten Unwuchtwellen (21, 22);
wobei
- jede der Unwuchtwellen (21, 22) einen eigenen, separat ansteuerbaren Antrieb (23, 24) zum Erzeugen eines Antriebsdrehmoments aufweist;
- eine Kopplungseinrichtung (27) vorgesehen ist, zum gegenläufig drehbaren Koppeln der beiden Unwuchtwellen (21, 22); und wobei
- die Kopplungseinrichtung (27) eine Spieleinrichtung (31) aufweist, zum Ermöglichen eines gezielten Spiels der Drehstellungen der beiden Unwuchtwellen (21, 22) zueinander.

2. Unwuchterreger nach Anspruch 1, wobei die Spieleinrichtung (31) wenigstens zwei Drehanschläge (33a, 33b) bereitstellt, zum Definieren der Grenzstellungen des durch das Spiel ermöglichten Drehwinkels.

3. Unwuchterreger nach einem der vorstehenden Ansprüche, wobei
- die beiden Antriebe (23, 24) wechselweise derart ansteuerbar sind, dass einer der Antriebe ein stärkeres Antriebsmoment erzeugt als der andere; und wobei
- je nachdem, welcher Antrieb aktuell ein stärkeres Antriebsdrehmoment erzeugt, eine der beiden durch den jeweiligen Drehanschlag definierten Grenzstellungen der beiden Unwuchtwellen (21, 22) zueinander eingestellt wird.

4. Unwuchterreger nach einem der vorstehenden Ansprüche, wobei ein Betriebszustand "Vorwärtsfahrt" vorgesehen ist, in dem
- eine der Unwuchtwellen eine erste Unwuchtwelle (21) ist und die andere Unwuchtwelle eine zweite Unwuchtwelle (22) ist;
- die erste Unwuchtwelle (21) durch den ihr zugeordneten Antrieb (23) angetrieben wird und die zweite Unwuchtwelle (22) nicht angetrieben wird oder durch den ihr zugeordneten Antrieb (24) schwächer als die erste Unwuchtwelle (21) angetrieben wird; und in dem
- beim Antreiben der ersten Unwuchtwelle (21) das Spiel in der Spieleinrichtung (31) überwunden wird und die zweite Unwuchtwelle (22) durch die Kopplungseinrichtung (27) mitgeschleppt wird.

5. Unwuchterreger nach einem der vorstehenden Ansprüche, wobei ein Betriebszustand "Rückwärtsfahrt" vorgesehen ist, in dem
- die zweite Unwuchtwelle (22) durch den ihr zugeordneten Antrieb (24) angetrieben wird und die erste Unwuchtwelle (21) nicht angetrieben wird oder durch den ihr zugeordneten Antrieb (23) schwächer als die zweite Unwuchtwelle (22) angetrieben wird; und in dem
- beim Antreiben der zweite Unwuchtwelle (22) das Spiel in der Spieleinrichtung (31) überwunden wird und die erste Unwuchtwelle (21) durch die Kopplungseinrichtung (27) mitgeschleppt wird.

6. Unwuchterreger nach den Ansprüchen 4 und 5, wobei
- ein Betriebszustand "Standrüttlung" vorgesehen ist, in dem ein wiederholtes Umschalten zwischen dem Betriebszustand "Vorwärtsfahrt" und dem Betriebszustand "Rückwärtsfahrt" erfolgt;
- die Zeiträume, in denen jeweils der Betriebszustand "Vorwärtsfahrt" und der Betriebszustand "Rückwärtsfahrt" aktiviert ist, identisch, aber jeweils kürzer als 5 Sekunden sind.

7. Unwuchterreger nach den Ansprüchen 4 und 5, wobei
- ein Betriebszustand "Langsamfahrt" vorgesehen ist, in dem ein wiederholtes Umschalten zwischen dem Betriebszustand "Vorwärtsfahrt" und dem Betriebszustand "Rückwärtsfahrt" erfolgt; und wobei
- die Zeiträume, in denen jeweils der Betriebszustand "Vorwärtsfahrt" und der Betriebszustand "Rückwärtsfahrt" aktiviert ist, in Abhängigkeit von der gewünschten Fahrtrichtung unterschiedlich, aber jeweils kürzer als 8 Sekunden sind.

8. Unwuchterreger nach einem der vorstehenden Ansprüche, wobei
- beide Unwuchtwellen (21, 22) jeweils ein Zahnrad (25, 26) tragen;
- die Zahnräder (25, 26) miteinander kämmend angeordnet sind; und wobei
- eines oder beide der Zahnräder (25, 26) relativ zu der sie jeweils tragenden Unwuchtwelle (21, 22) über einen durch Drehanschläge (33a, 33b) definierten Winkelbereich verdrehbar ist.

9. Unwuchterreger nach einem der vorstehenden Ansprüche, wobei die Spieleinrichtung (31) an einer der Unwuchtwellen (22) zwei Drehanschläge (33a, 33b) aufweist, die um einen dem vorgegebenen Drehwinkelbereich entsprechenden Winkel zueinander verdreht sind.

10. Unwuchterreger nach einem der vorstehenden Ansprüche, wobei
- die Spieleinrichtung (31) an beiden Unwuchtwellen (21, 22) jeweils zwei Drehanschläge (33a, 33b, 34a, 34b) aufweist, die um jeweils einen Teil-Drehwinkel zueinander verdreht sind; und wobei
- die Summe der Teil-Drehwinkel dem vorgegebenen Drehwinkelbereich entspricht.

11. Unwuchterreger nach einem der vorstehenden Ansprüche, wobei
- die Kopplungseinrichtung (27) zwei miteinander kämmende Zahnräder (25, 26) aufweist, die jeweils auf einer der Unwuchtwellen (21, 22) angeordnet sind;
- eines der Zahnräder ein erstes Zahnrad (25) ist, das auf der ersten Unwuchtwelle (21) fest angeordnet ist;
- das andere der Zahnräder ein zweites Zahnrad (26) ist, das auf der zweiten Unwuchtwelle (22) zu dieser relativ drehbar gelagert angeordnet ist;
- die Spieleinrichtung (31) einen Mitnehmer (32) aufweist, der in die zweite Unwuchtwelle (21) eingesetzt ist;
- die beiden Drehanschläge (33a, 33b) an dem zweiten Zahnrad (26) vorgesehen sind; und wobei
- der Mitnehmer (32) je nach Fließrichtung des Antriebsdrehmoments zwischen den beiden Zahnrädern (25, 26) an einem der Drehanschläge (33a, 33b) anschlägt.

12. Unwuchterreger nach einem der vorstehenden Ansprüche, wobei
- die Kopplungseinrichtung (27) zwei miteinander kämmende Zahnräder (25, 26) aufweist, die jeweils auf einer der Unwuchtwellen (21, 22) angeordnet sind;
- beide Zahnräder (25, 26) relativ zu der sie tragenden Unwuchtwelle (21, 22) drehbar gelagert angeordnet ist;
- in die beiden Unwuchtwellen (21, 22) jeweils ein Mitnehmer (32) eingesetzt ist;
- an beiden Zahnrädern (25, 26) jeweils zwei Drehanschläge (33a, 33b, 34a, 34b) vorgesehen sind;
- die beiden Mitnehmer (32) je nach Fließrichtung des Antriebsdrehmoments zwischen den beiden Zahnrädern (25, 26) an einem der ihnen jeweils zugeordneten Drehanschläge (33a, 33b, 34a, 34b) anschlagen.

13. Unwuchterreger nach einem der vorstehenden Ansprüche, wobei beide Unwuchtwellen (21, 22) und beide Antriebe (23. 24) identisch aufgebaut sind.

14. Bodenverdichtungsvorrichtung, mit
- einer Obermasse (1);
- einer relativ zu der Obermasse (1) bewegbaren Untermasse (2), mit einer Bodenkontaktplatte (9) zur Bodenverdichtung;
- einer zwischen der Obermasse (1) und der Untermasse (2) wirkenden Schwingungsentkopplungsvorrichtung (3); und mit
- wenigstens einem zu der Untermasse (2) gehörenden Unwuchterreger (10) zum Beaufschlagen der Bodenkontaktplatte (9) mit einer Unwuchtkraft; wobei
- der Unwuchterreger (10) ein Unwuchterreger nach einem der vorstehenden Ansprüche ist.
